# EUROPÄISCHE PATENTSCHRIFT

(11) **EP 1 256 679 B1**
(45) Veröffentlichungstag und Bekanntmachung des Hinweises auf die Patenterteilung: **19.01.2005**
(21) Anmeldenummer: 01890139.7
(22) Anmeldetag: 10.05.2001
(51) Int. Cl.: E05C 9/08, E05B 13/00, E05C 17/40

(54) **Verschluss für Fensterläden**
Closure for window shutters
Fermeture pour volets de fenêtre

(43) Veröffentlichungstag der Anmeldung: 13.11.2002
(73) Patentinhaber: ROTO FRANK EISENWARENFABRIK AKTIENGESELLSCHAFT, 8401 Kalsdorf bei Graz (AT)
(72) Erfinder: Petrovcic, Joze, 1380 Cerknica (SI); Arko, Franc, 1317 Sodrazica (SI); Vukovic, Aleksander, 1384 Grahovo (SI)
(74) Vertreter: Müllner, Erwin, Dr.

(56) Entgegenhaltungen:
- CH-A- 565 307
- DE-U- 8 226 742
- FR-A- 2 695 674
- FR-A- 2 755 720

## Beschreibung

Die vorliegende Erfindung betrifft einen Verschluss für Läden, insbesondere Fensterläden, mit einem in zwei Ebenen, nämlich in der vertikalen Ebene des Fensterladens und in der horizontalen Normalebene zur erstgenannten Ebene, schwenkbaren Verschlusshebel, der an einem Ende an einer Drehstange des Verschlusses oder an einem mit der Drehstange drehfest verbundenen Drehstangenanschlussstück des Verschlusses angelenkt ist und am anderen Ende einen drehbaren Handgriff, wie z.B. einen Greifknopf aufweist und der zur Verriegelung des Fensterladens so schwenkbar ist, dass er eine Lasche am Laden hintergreift, wobei eine Arretierung in Form einer längs des Verschlusshebels riegelartig verschiebbaren Schubstange vorgesehen ist, die mit einem Ende in eine Ausnehmung an dem Drehstangenanschlussstück bzw. in einem feststehenden Lagerzapfen auf dem Drehstangenanschlussstück einschiebbar ist und den Verschlusshebel gegen eine unerwünschte Schwenkung aus der Verriegelungsstellung sichert.

Fensterladenverschlüsse der eingangs angeführten Art sind bekannt und werden von mehreren Herstellern produziert. Alle bekannten Riegel haben jedoch einen gemeinsamen Nachteil, und zwar, dass für die Arretierung des Verschlusshebels entweder beide Hände notwendig sind oder bei der Arretierung mit einer Hand ein Umgreifen den Vorgang erschwert. Mit einer Hand wird der schwenkbare Verschlusshebel in verriegelter Position gehalten und mit der anderen Hand wird ein Blockierknopf betätigt. So ist aus der FR 2 755 720 A ein Fensterladenverschluss bekannt, der auf dem Verschlusshebel einen Greifknopf als Handgriff aufweist. Dieser hat keine weitere Funktion. Unabhängig von dem Greifknopf ist auf dem Verschlusshebel in einer aufgesetzten Führung eine gegen eine Feder zurückziehbare kurze Schubstange vorgesehen. Diese greift mit ihrem stirnseitigen Ende in eine Ausnehmung am Drehstangenanschlussstück. Diese Ausnehmung ist in einem Lagerzapfen für den auf dem Drehstangenanschlussstück gelagerten Verschlusshebel vorgesehen. Die Schubstange trägt an ihrem anderen Ende einen radial ausladenden Stift, der ein Zurückziehen der Schubstange gegen die Federkraft ermöglicht. Zum Öffnen muss also mit einer Hand der Greifknopf erfasst und mit der anderen Hand der Stift und damit die Schubstange zurückgeschoben werden. Erst dann kann der Verschlusshebel am Greifknopf angehoben und gedreht werden.

Eine andere Ausführung zeigt das DE 82 26 742 U. Ein Verschlusshebel ist bei dieser Ausführung starr mit der Drehstange verbunden und damit nur in einer Ebene schwenkbar. Zur Arretierung ist dieser Verschlusshebel mit einem gegen Federkraft zurückziehbaren Schieber ausgestattet, der in ein Schließstück eines am Flügel angeschraubten Lagers eingreift.

Aufgabe der Erfindung ist es, einen Verschluss mit einem in zwei Ebenen schwenkbarem Verschlusshebel, wie ein solcher eingangs beschrieben ist, zu schaffen, bei dem die Verriegelung und die Blockierung des Verschlusshebels nur mit einer Hand und ohne Umgreifen erfolgt.

Dies wird dadurch erreicht, dass zwischen der Schubstange und dem drehbaren Handgriff ein Getriebe, z.B. ein Kurbelgetriebe, zur Längsverschiebung der Schubstange bei Drehung des Handgriffes angeordnet ist.

Eine bevorzugte Ausführungsform sieht vor, dass das Kurbelgetriebe zur Längsverschiebung der Schubstange eine durch den Handgriff drehbare Kreisplatte mit einem exzentrisch angeordneten vorspringenden Gleitstück als Kurbelzapfen aufweist, welches in einer als Kulisse vorgesehenen Öffnung in der Schubstange, insbesondere in einer flachen löffelförmigen Erweiterung der Schubstange, gleitet.

Dabei ist es zweckmäßig, wenn der Lagerzapfen mindestens drei um 90° zueinander versetzte Ausnehmungen aufweist, wobei die in der Mitte angeordnete Ausnehmung in Verlängerung der Schubstange liege und dieser in der Verriegelungsstellung zugewandt ist. Auf diese Weise kann das freie Ende der Schubstange mit den entsprechenden Ausnehmungen zusammenwirken und in drei Stellungen lagefixiert werden.

Damit die Schubstange vor einem Herausfallen aus dem Verschlusshebel geschützt ist, ist in der Vertiefung des Verschlusshebels mindestens ein Paar Führungsstücke vorgesehen. Diese paarweisen Führungsstücke leiten die Schubstange auf ihrem Weg in die Ausnehmung und aus der Ausnehmung des feststehenden Lagerzapfens.

Die Erfindung ist nachfolgend an Hand der Zeichnungen beschrieben.

Fig. 1 zeigt einen Verschluss gemäß der Erfindung in verriegelter und gesicherter Position in Vorderansicht, Fig. 2 den Verschluss nach Fig. 1 im Querschnitt nach der Linie II-II in Fig. 1 in verriegelter und gesicherter Position, Fig. 3 den Verschluss nach Fig. 1 mit verriegeltem, jedoch entsichertem Verschlusshebel in Rückseitenansicht, Fig. 4 den Verschluss nach Fig. 1 mit verriegeltem und gesichertem Verschlusshebel in Rückseitenansicht und Fig. 5 den Verschluss nach Fig. 1 in verriegelter Position bei Spaltlüftung, mit gesichertem Verschlusshebel in Vorderansicht.

Der aufgrund der Erfindung entwickelte Verschluss für Läden, insbesondere Fensterläden besteht aus einem an sich bekannten, U-förmig ausgebildeten, stationären Lager 1, dessen Schenkel auf dem Flügel des Fensterladens flach aufliegen und an diesen befestigt sind. In diesem Lager 1 sind die an sich bekannten und deshalb nicht detailliert dargestellten Verschluss-Drehstangen 2, 3 drehbar gelagert. Im Zwischenbereich zwischen den Schenkeln des Lagers 1 ist ein Drehstangenanschlussstück 4 angeordnet, das starr mit den genannten Stangen 2, 3 verbunden ist, und das zwischen zwei Lappen einen Lagerzapfen 5 trägt. Der Lagerzapfen 5 ist gegen Verdrehen mit einer vierkantigen Verbindung 5' gesichert. Im Zwischenbereich zwischen den Lappen des Drehstangenanschlussstückes 4 ist auf dem Lagerzapfen 5 ein Verschlusshebel 6 schwenkbar gelagert, der auf dem Lagerzapfen 5 in Fensterladenebene auf und ab schwenkbar ist. Am anderen Ende des Verschlusshebels 6 ist ein drehbarer Handgriff 7 angeordnet. Bestandteil des gegenständlichen Verschlusses ist auch eine gabelförmige Lasche 8, die bei doppelflügeligen Fensterläden am zweiten Flügel befestigt ist, bei einflügeligen Fensterläden jedoch an einer der Drehstangen 2, 3 (wie Fig. 1 mit Strich-Punkte-Linie dargestellt).

Die zum Fensterladen zugewandte Seite des Verschlusshebels 6 ist unten hohl bzw. mit einer Vertiefung 9 ausgebildet, die im Wesentlichen über die gesamte Länge des Verschlusshebels 6 verläuft, und in der die in Längsrichtung des Verschlusshebels 6 bewegliche flache Schubstange 10 verschiebbar angeordnet ist. Die genannte Schubstange 10 ist gegen ein Herausfallen aus der Vertiefung 9 mit einem Paar Führungsstücken 11, 12 gesichert - aufgeschraubt oder einstückig mit dem Verschlusshebel 6 - die die Schubstange 10 seitlich und zu einem geringen Teil auch oben übergreifen. Dazu ist die Schubstange 10 mit Fasen 13, 14 ausgebildet.

Der im Bereich unter dem Handgriff 7 befindliche Teil der Schubstange 10 umfasst eine flache löffelförmige Erweiterung 15, in der eine Öffnung als Kulisse 16 vorgesehen ist. Längs der Berandung der Öffnung, die die Kulisse 16 bildet, gleitet das Gleitstück 17, das exzentrisch von einer Kreisplatte 18 vorspringt, die in der Vertiefung 9 unter dem Handgriff 7 zwischen dem Verschlusshebel 6 und der Schubstange 10 angebracht ist. Die Kreisplatte 18 ist durch den Handgriff 7 drehbar, mit dem sie über den vierkantigen Ansatz 19 verbunden ist (Fig. 2). Es ergibt sich ein Kurbeltrieb zwischen Handgriff 7 und Schubstange 10. Auch ein Zahnstangenantrieb mit Ritzel wäre möglich.

Der Lagerzapfen 5 ist an seinem Umfang mit mindestens drei, in Umfangsrichtung um 90° auseinandergerückten Ausnehmungen 20 ausgebildet. Der Lagerzapfen 5 ist dabei so orientiert, das einer der Ausnehmungen 20 auf der Mittellinie des Verschlusshebels 6 und/oder der Schubstange 10 liegt und dem Handgriff 7 zugewandt ist, sodass das freie Ende 21 der Schubstange 10 mit der Ausnehmung 20 zusammenwirken kann.

Bei der Fensterladenverriegelung aufgrund der Erfindung hält der Benutzer lediglich mit einer Hand den Handgriff 7, der elliptisch (olivenförmig) geformt ist, sodass schon die Form des Knopfes 7 anzeigt, ob der Verschlusshebel 6 blockiert ist oder nicht. Im Ausführungsbeispiel, konkret in Fig. 3, wobei der besseren Übersichtlichkeit halber ein Teil des gabelförmigen Anschlussstückes 4 abgeschnitten ist, ist der Handgriff 7 mit der längeren Ellipsenachse normal auf den Verschlusshebel 6 ausgerichtet, was die entsicherte Stellung des Riegels bedeutet. Die in Längsrichtung des Verschlusshebels 6 gestellte längere Ellipsenachse des elliptisch geformten Handgriffes 7 bedeutet die blockierte gesicherte Position des Verschlusses. Bei zweiflügeligen Fensterläden werden beide Flügel geschlossen. Der Verschlusshebel 6 greift hinter die Lasche 8. Ohne beim Verschließen den Handgriff 7 loszulassen, wird der Handgriff 7 um 90° gedreht. Bei diesem Vorgang dreht sich mit der Drehung des Handgriffes 7 auch die Kreisplatte 18 mit dem als Kurbelzapfen wirkenden Gleitstück 17, das - gleitend in der Kulisse 16 - die Schubstange 10 in Längsrichtung des Verschlusshebels 6 schiebt, sodass die Schubstange 10 mit ihrem freien Ende 21 in die Ausnehmung 20 auf den Lagerzapfen 5 gleitet (Fig. 4). Damit ist der Verschlusshebel 6 vor unerwünschter Schwenkung aus der gabelförmigen Lasche 8 blockiert. Um die Verriegelung zu entsichern und die Fensterläden zu öffnen, ist es notwendig, lediglich mit einer Hand den Handgriff 7 in der Gegenrichtung zu drehen, wodurch das Gleitstück 17 über die Kulisse 16 auf die Schubstange 10 wirkt und diese aus der Ausnehmung 20 und damit aus der Halterung mit dem Lagerzapfen 5 schiebt. Der Verschlusshebel 6 kann jetzt aus der gabelförmigen Lasche geschwenkt und die Fensterläden geöffnet werden. Der gesamte Vorgang wird lediglich mit einem Handgriff des Benutzers durchgeführt.

Ferner ist es zweckmäßig, wenn die Schubstange 10 sowohl in der zurückgezogenen als auch in der sperrenden bzw. gesicherten Stellung des Verschlusshebels einrastet. Eine Federraste kann seitlich an einem V-förmigen Einschnitt der Schubstange 10 angreifen und auch noch in der Sperrstellung eine Haltekraft in Einschubrichtung der Schubstange 10 in die Ausnehmung 20 aufbringen. Es kann auch eine Blattfeder an einer Abflachung oder einem Einschnitt der Kreisplatte 18 anliegen, um so eine definierte und allenfalls in Sperrstellung zusätzlich vorgespannte Schubstangenlage zu bewirken.

Der Verschluss gemäß der Erfindung ist auch für die sogenannte Spaltlüftung geeignet. Zu diesem Zwecke wird der Verschlusshebel 6 in die Verriegelungsstellung geschwenkt und der Hals 7' des Handgriffes 7 fügt sich in den entsprechenden Ausschnitt 22 der gabelförmigen Lasche 8 (Fig. 5). Der Handgriff 7 wird um 90° gedreht und das freie Ende 21 der Schubstange 10 gleitet in die Ausnehmung 20 auf dem Lagerzapfen 5. Dadurch kann der Verschlusshebel 6 nicht aus der Lasche 8 oder deren Gabel ausgehoben werden. Die Entsicherung erfolgt wie bereits oben beschrieben.

Für den Fachmann dieses Fachgebietes ist es klar, dass der aufgrund der Erfindung konzipierte Verschluss ohne oder nur mit geringen Anpassungsvorkehrungen sowohl für ein- als auch für zweiflügelige Fensterläden, für links- oder rechtsseitiges Schließen, als auch für waag- und senkrechte Schließstellung geeignet ist.

## Patentansprüche

1. Verschluss für Läden, insbesondere Fensterläden, mit einem in zwei Ebenen, nämlich in der vertikalen Ebene des Fensterladens und in der horizontalen Normalebene zur erstgenannten Ebene, schwenkbaren Verschlusshebel (6), der an einem Ende an einer Drehstange (2, 3) des Verschlusses oder an einem mit der Drehstange (2, 3) drehfest verbundenen Drehstangenanschlussstück (4) des Verschlusses angelenkt ist und am anderen Ende einen drehbaren Handgriff (7), wie z.B. einen Greifknopf aufweist und der zur Verriegelung des Fensterladens so schwenkbar ist, dass er eine Lasche (8) am Laden hintergreift, wobei eine Arretierung in Form einer längs des Verschlusshebels (6) riegelartig verschiebbaren Schubstange (10) vorgesehen ist, die mit einem Ende in eine Ausnehmung (20) an dem Drehstangenanschlussstück (4) bzw. in einem feststehenden Lagerzapfen (5) auf dem Drehstangenanschlussstück (4) einschiebbar ist und den Verschlusshebel (6) gegen eine unerwünschte Schwenkung aus der Verriegelungsstellung sichert, **dadurch gekennzeichnet, dass** zwischen der Schubstange (10) und dem drehbaren Handgriff (7) ein Getriebe, z.B. ein Kurbelgetriebe, zur Längsverschiebung der Schubstange (10) bei Drehung des Handgriffes (7) angeordnet ist.

2. Verschluss nach Anspruch 1, **dadurch gekennzeichnet, dass** das Kurbelgetriebe zur Längsverschiebung der Schubstange (10) eine durch den Handgriff (7) drehbare Kreisplatte (18) mit einem exzentrisch angeordneten vorspringenden Gleitstück (17) als Kurbelzapfen aufweist, welches in einer als Kulisse (16) vorgesehenen Öffnung in der Schubstange (10), insbesondere in einer flachen löffel-förmigen Erweiterung (15) der Schubstange (10), gleitet.

3. Verschluss nach den Ansprüchen 1 oder 2, **dadurch gekennzeichnet, dass** der Lagerzapfen (5) mindestens drei um 90° zueinander versetzte Ausnehmungen (20) aufweist, wobei die in der Mitte angeordnete Ausnehmung in Verlängerung der Schubstange (10) liegt und dieser in der Verriegelungsstellung zugewandt ist.

4. Verschluss nach einem der Ansprüche 1 bis 3, **dadurch gekennzeichnet, dass** in der Vertiefung des Verschlusshebels (6) mindestens ein Paar Führungsstücke (11, 12) vorgesehen sind, an welchen bzw. zwischen welchen die Schubstange (10) gleitend anliegt und gegen ein Herausfallen gesichert ist.

## Claims

1. Fastener for shutters, in particular window shutters, with a hasp (6) which is pivotable in two planes, namely in the vertical plane of the window shutter and in the horizontal plane normal to the first-mentioned plane, is hinged at one end on a turning rod (2, 3) of the fastener or on a turning-rod connection-piece (4) of the fastener connected fixedly in rotation to the turning rod (2, 3), and has a rotatable handle (7) such as a knob at the other end, and in order to bolt the window shutter is pivotable so that it reaches behind a bracket (8) on the shutter, a locking device in the form of a pushrod (10) displaceable along the hasp (6) in the manner of a sliding bolt being provided which is insertable by one end into a recess (20) on the turning-rod connection-piece (4) or on a fixed journal (5) on the turning-rod connection-piece (4) and secures the hasp (6) against undesired pivoting out of the bolting position, **characterized in that** a gear, e.g. a crank gear, is arranged between the pushrod (10) and the rotatable handle (7) for longitudinal displacement of the pushrod (10) upon rotation of the handle (7).

2. Fastener according to Claim 1, **characterized in that** the crank gear for longitudinal displacement of the pushrod (10) has a circular plate (18), rotatable by the handle (7), with an eccentrically arranged projecting slide piece (17) as crank pin which slides in an opening provided as gate (16) in the pushrod (10), in particular in a flat spoon-shaped widening (15) of the pushrod (10).

3. Fastener according to Claim 1 or Claim 2, **characterized in that** the journal (5) has at least three recesses (20) orientated at 90° to each other with the middle recess located in the extension of the pushrod (10) and facing towards the said pushrod in the bolting position.

4. Fastener according to any one of Claims 1 to 3, **characterized in that** at least one pair of guide pieces (11, 12), on which and/or between which the pushrod (10) has sliding contact and is secured against falling out, are provided in the hollow in the hasp (6).

## Revendications

1. Fermeture pour des volets, en particulier des volets de fenêtre, comprenant un levier de fermeture (6) qui est susceptible de pivoter dans deux plans, à savoir dans le plan vertical du volet de fenêtre et dans le plan horizontal normal au premier plan cité, qui est articulé, à une extrémité, à une barre rotative (2, 3) de la fermeture ou à une pièce (4) de liaison à la barre rotative et appartenant à la fermeture, pièce qui est reliée rigidement en rotation à la barre rotative (2, 3), qui comporte à l'autre extrémité une poignée rotative (7), comme par exemple un bouton de manoeuvre et qui est susceptible de pivoter pour verrouiller le volet de fenêtre, de sorte qu'il s'accroche à une attache (8) au volet, un verrouillage étant prévu, en forme d'une barre coulissante (10) susceptible de coulisser le long du levier de fermeture (6) à la façon d'un verrou et qui est susceptible de coulisser avec une extrémité dans une cavité (20) ménagée dans la pièce (4) de liaison à la barre rotative ou respectivement dans un tourillon (5) fixé sur la pièce (4) de liaison à la barre rotative et qui bloque le levier de fermeture (6) à l'encontre d'un pivotement intempestif hors de la position de verrouillage, **caractérisée en ce qu'**entre la barre coulissante (10) et la poignée rotative (7), est disposée une transmission, par exemple une transmission à came, pour le coulissement longitudinal de la barre coulissante (10) par rotation de la poignée (7).

2. Fermeture selon la revendication 1, **caractérisée en ce que** la transmission à came pour le coulissement longitudinale de la barre coulissante (10) comporte une plaque circulaire (18) susceptible d'être entraînée en rotation par la poignée (7) et munie d'un coulisseau (17) disposé excentriquement en saillie pour constituer une tourillon de vilebrequin qui glisse dans une ouverture de la barre coulissante (10) prévue comme coulisse (16), en particulier dans un évasement plat (15), en forme de cuiller, de la barre coulissante (10).

3. Fermeture selon les revendications 1 ou 2, **caractérisée en ce que** le tourillon (5) comporte au moins trois cavités (20) décalées de 90° les unes par rapport aux autres, la cavité disposée au milieu étant située dans le prolongement de la barre coulissante (10) et étant tournée vers cette barre dans la position de verrouillage.

4. Fermeture selon l'une des revendications 1 à 3, **caractérisée en ce que** sont prévues dans l'évidement du levier de fermeture (6), au moins deux pièces de guidage (11, 12) sur lesquelles ou entre lesquelles la barre coulissante (10) est montée coulissante et est empêchée de tomber.
